# EUROPÄISCHE PATENTANMELDUNG

(11) **EP 4 306 728 A1**
(43) Veröffentlichungstag der Anmeldung: **17.01.2024**
(21) Anmeldenummer: 23180739.7
(22) Anmeldetag: 21.06.2023
(51) Int. Cl.: E03C 1/00, F24D 17/00

(54) **SANITÄRWANNENINSTALLATION UND INSTALLATIONSEINRICHTUNG**

(30) Priorität: 14.07.2022 DE 102022117656
(71) Anmelder: Bette GmbH & Co. KG, 33129 Delbrück (DE)
(72) Erfinder:
(74) Vertreter: Dantz, Jan Henning

(57) **Zusammenfassung**

Eine Sanitärwanneninstallation umfasst eine Sanitärwanne (2) und ein Leitelement (5, 15) für Kaltwasser, wobei die Sanitärwanne (2) einen Boden (4) als Duschfläche und einem Abfluss (3) aufweist, und wobei das Leitelement (5, 15) einen Eingang und einen Ausgang umfasst, wobei das Leitelement (5, 15) unter dem Boden (4) der Sanitärwanne (2) angeordnet ist, sodass der Boden (4) und das Leitelement (5, 15) einen Wärmetauscher ausbilden und warmes Duschwasser, dass auf dem Boden zu dem Abfluss geführt werden kann, Kaltwasser erwärmen kann, dass von dem Eingang zu dem Ausgang durch das Leitelement fließen kann, wobei das Leitelement (5, 15) an eine Unterseite des Bodens (4) angeklebt ist.

## Beschreibung

Die vorliegende Erfindung betrifft eine Sanitärwanneninstallation, die eine Sanitärwanne und ein Leitelement für Kaltwasser umfasst. Die Sanitärwanne weist einen Boden als Duschfläche und einem Abfluss auf und das Leitelement umfasst einen Eingang und einen Ausgang. Das Leitelement ist unter dem Boden der Sanitärwanne, angeordnet, sodass der Boden und das Leitelement einen Wärmetauscher ausbilden. Warmes Duschwasser, dass auf dem Boden zu dem Abfluss geführt werden kann, kann Kaltwasser erwärmen, dass von dem Eingang zu dem Ausgang durch das Leitelement fließt. Die Erfindung betrifft außerdem eine Installationseinrichtung.

### Stand der Technik

Die WO 2010 088784 A1 offenbart eine Duschwanne mit einem Wärmetauscher, der in der Duschwanne angeordnet ist und der eine Ebene Deckplatte aufweist, die den Boden der Duschwanne bildet. Über der Deckplatte ist ein Deckel angeordnet, der als Duschfläche für den Benutzer dient, sodass Abwasser von dem Deckel auf die Deckplatte fließt und somit den Wärmetauscher überströmt, bevor es über die Deckplatte zur Kanalisation abfließt.

Die WO 2012 171129 A2 zeigt eine Duschwanne mit einem Wärmetauscher, der unterhalb der Duschwanne, die ebenfalls einen Deckel aufweist, angeordnet ist. Eine erste Oberfläche des Wärmetauschers ist durch den Wannenboden gebildet, auf den Abwasser von dem Deckel in der Duschwanne abfließt und eine zweite Oberfläche des Wärmetauschers ist durch mehrere, an mehreren Schweißpunkten an die Duschwanne angeschweißte und an ein Sammelstück angeschlossene Rohre oder mindestens eine in der Duschwanne angeordnete Platte, unter der Kanäle zur Führung des Wassers innerhalb der Duschwanne verlaufen, gebildet, sodass Kaltwasser, dass entlang der zweiten Oberfläche fließt aufwärmbar ist.

DE44 06 971 A1 offenbart eine Sanitärwanneninstallation, die ein Leitelement für Kaltwasser aufweist, das an eine Sanitärwanne angeschweißt ist.

Bei dem genannten Stand der Technik besteht das Problem, dass der Deckel den Wirkungsgrad des Wärmetauschers verringert, da viele Bauteile erwärmt werden müssen und das Wasser bereits vor dem Überströmen des Wärmetauschers Wärmeenergie verliert. Gerade in Randbereichen der Duschwanne ist diese nicht vollständig von warmem Wasser bedeckt, was an diesen Stellen zu einem Wärmeverlust des erwärmten Kaltwassers führen kann. Das Anschweißen, sowie das Verbinden mehrerer Rohre, beziehungsweise die zusätzliche Platte zur Abdeckung der Kanäle erschwert zudem die Herstellung der Duschwanne und beschleunigt deren Korrosion. Zudem ist die Montage aufwändig.

Es ist somit Aufgabe der vorliegenden Erfindung, eine Sanitärwanneninstallation anzugeben, in der Kaltwasser erwärmt werden kann, die einfach herzustellen ist und die einen hohen Wirkungsgrad aufweist.

Diese Aufgaben werden mit eine Sanitärwanneninstallation mit den Merkmalen des Anspruchs 1 gelöst.

### Beschreibung

Erfindungsgemäß umfasst die Sanitärwanneninstallation eine Sanitärwanne und ein Leitelement für Kaltwasser. Die Sanitärwanne weist einen Boden als Duschfläche und einem Abfluss auf, und das Leitelement umfasst einen Eingang und einen Ausgang. Das Leitelement ist unter dem Boden der Sanitärwanne angeordnet, sodass der Boden und das Leitelement einen Wärmetauscher ausbilden. Hierdurch kann warmes Duschwasser, dass auf dem Boden zu dem Abfluss geführt werden kann, Kaltwasser erwärmen, dass von dem Eingang zu dem Ausgang durch das Leitelement fließen kann, wobei das Leitelement an eine Unterseite des Bodens, angeklebt ist. Dies erhöht einen Wirkungsgrad der Duschwanne, da das warme Duschwasser während des Duschens direkt über den Wärmetauscher geführt werden und hierbei das Kaltwasser aufgrund einer verbesserten Kontaktfläche zwischen dem Boden und dem Leitelement mit einer erhöhten Wärmeübertragung erwärmen kann. Zudem erfordert diese Konstruktion nur eine geringe Anzahl an Bauteilen und ist leicht zu montieren, da kein Schweißen notwendig ist. Des Weiteren erhöht die Klebeverbindung den Schutz der Sanitärwanneninstallation vor Korrosion.

Vorzugsweise ist das Leitelement mit einem Klebstoff, der Kunstharz und Metallpulver umfasst, an den Boden angeklebt. Diese Mischung erhöht die Wärmeleitfähigkeit des Klebstoffes und somit des Wärmetauschers, was den Wirkungsgrad der Sanitärwanne erhöht. Das Metall kann beispielsweise Kupfer, Aluminium, Wolfram oder Eisen, beziehungsweise Stahl, oder Mischungen daraus sein. Der Anteil des Metallpulvers kann beispielsweise zwischen 10 und 60 Gew-% betragen.

Die Sanitärwanne ist insbesondere aus einem Stahlblech mit einer Emailbeschichtung hergestellt, sodass sie besonders haltbar sein und einen hohen Wirkungsgrad, sowie ein hochwertiges Erscheinungsbild aufweisen kann. Vorzugsweise ist die Oberseite der Sanitärwanne mit Email beschichtet, was den Wirkungsgrad der Sanitärwanneninstallation erhöht, wenn die Unterseite nicht vollständig emailliert ist. Optional kann auch die Unterseite der Sanitärwanne mit Email beschichtet sein, um die Sanitärwanne gegebenenfalls weiter zu verbessern.

In einer Ausführungsform der vorliegenden Erfindung umfasst das Leitelement mindestens ein Rohr. Das mindestens eine Rohr kann statt einem runden Querschnitt auch einen mehreckigen Querschnitt, beispielsweise einen sechseckigen Querschnitt aufweisen. Über eine im Wesentlichen ebene Ausbildung zumindest einer Oberseite des mindestens einen Rohrs wird eine vergrößerte Kontaktfläche bereitgestellt. Ferner wird eine vergrößerte Fläche für die Klebeverbindung erhalten, wodurch die Dicke der Klebeschicht zur Verbesserung der Wärmeübertragung gering gehalten werden kann. Vorzugsweise ist das Leitelement als einzelnes, gebogenes Rohr ausgebildet, es kann aber auch aus mehreren Rohren zu einer Kaltwasserleitung mit mehreren parallelen Rohrabschnitten zusammengesteckt, geklebt oder geschraubt ausgebildet sein. Das mindestens eine Rohr ist bevorzugt aus Metall hergestellt, kann aber auch aus einem Verbundmaterial oder Kunststoff hergestellt sein.

In einer weiteren Ausführungsform der vorliegenden Erfindung umfasst das Leitelement ein vorzugsweise plattenförmiges Materialstück, das mindestens einen nach oben offenen Kanal aufweist, durch den Kaltwasser geleitet werden kann. Der Kanal kann durch Einfräsen, Tiefziehen, Gießen oder Einprägen in das Materialstück hergestellt sein. Der Kanal wir in der montierten Position durch den Boden der Sanitärwanne verschlossen.

Das Leitelement ist vorzugsweise einteilig ausgebildet, sodass es vereinfacht und platzsparend an der Sanitärwanne montierbar ist. Ein weiterer Vorteil ist, dass im Falle der vorliegenden Erfindung nicht mehrere Wasserleitungen an einem Zulaufelement zusammengeführt werden müssen, was die Herstellungskosten der Sanitärwanneninstallation verringern kann.

Beispielsweise kann das Leitelement aus geschäumtem Kunststoff, aber auch aus gegossenem Kunststoff, Keramik oder aus Metall ausgebildet sein. Zur Vermeidung von Schäden durch Wärmeverzug, kann das Leitelement aus demselben Material hergestellt sein, dass dem Klebstoff beigemischt ist (beispielsweise Kupfer), beziehungsweise können die Materialien für die Sanitärwanne und/oder den Klebstoff und/oder das Leitelement so ausgewählt sein, dass ihre Ausdehnungskoeffizienten innerhalb einer Größenordnung voneinander liegen.

Das Leitelement kann einen spiral- oder mäanderförmigen Verlauf aufweisen, wodurch die Fläche für den Wärmeübergang optimiert genutzt werden kann. Vorzugsweise weist das Leitelement einen geringen Strömungsquerschnitt von weniger als 22mm, insbesondere 12 bis 18mm auf, so dass eine Strömungsturbulenz des Kaltwassers für geringe Strömungsverluste sorgt. Eine Länge des Leitelementes unter dem Boden beträgt bevorzugt zwischen 1 m und 10 m, um die Kontaktfläche groß zu gestalten, was den Wirkungsgrad des Wärmetauschers erhöht.

Vorzugsweise ist die der Unterseite des Bodens zugewandte Kontaktfläche des Leitelements im Wesentlichen parallel zur Unterseite des Bodens ausgebildet, sodass das Leitelement mit seiner Oberseite an der Unterseite des Bodens anliegen kann. Die Unterseite des Bodens der Sanitärwanne ist dabei vorzugsweise geneigt zur Ablauföffnung ausgebildet und diese Neigung ist auch an der Oberseite des Leitelementes vorhanden.

In einer Ausführungsform der vorliegenden Erfindung ist der Boden, beziehungsweise die Duschfläche der Sanitärwanne zu dessen Zentrum im Wesentlichen kegelstumpfartig ausgebildet, sodass das warme Duschwasser zu diesem Zentrum geleitet ist und dort durch den Abfluss abfließt. Das mindestens eine Rohr, beziehungsweise der Kanal in dem Materialstück kann in dieser Ausführungsform spiral- oder mäanderförmig entlang der Unterseite geführt sein, sodass es ebenfalls im Wesentlichen kegelstumpfartig ausgebildet ist, wobei auch nur die Oberseite des Leitelementes kegelstumpfartig ausgebildet sein kann, während die Unterseite des Leitelementes eben sein kann, da sie nicht im direkten Kontakt mit der gewinkelten Unterseite des Bodens der Sanitärwanne steht. Hierdurch kann das warme Duschwasser das Kaltwasser so erwärmen, dass der wärmste Punkt des Leitelementes in der Kurve des Leitelementes angeordnet ist, die dem am Abfluss liegenden Ausgang am nächsten liegt. In einer weiteren Ausführungsform kann das Leitelement auch vom Zentrum wieder an eine äußerste Kurve des Leitelementes zurückgeführt sein, sodass das der Ausgang vom Rand der Sanitärwanne einfach zugänglich ist, was bei einem Anschluss des Leitelementes, zum Beispiel an eine Wasserleitung zu einer Mischarmatur die notwendige Bauhöhe der Sanitärwanne verringern kann.

In einer weiteren Ausführungsform ist die Oberfläche der Sanitärwanne zu einem dezentral oder im Randbereich der Sanitärwanne liegenden Abfluss gewinkelt ausgebildet sein. In diesem Fall ist das Leitelement ebenfalls, so wie im vorherigen Absatz beschrieben an den Boden der Sanitärwanne angepasst, sodass eine Dicke des Klebstoffes optimierbar und gleichmäßig entlang des gesamten Leitelementes ist, was die Wärmeübertragung zwischen dem Duschwasser und dem Kaltwasser erhöhen kann.

Vorzugsweise umschließen überdeckt das Leitelement in Draufsicht eine Fläche von 0,04 m² bis 2 m². Die Sanitärwanneninstallation kann so ausgebildet sein, dass die Größe des Leitelementes im Wesentlichen der von Duschwasser überströmten Fläche entspricht, so dass ein Wärmeverlust des Kaltwassers durch Konvektion an die umliegende Luft reduziert ist.

Vorzugsweise weist das Leitelement einen Außendurchmesser von 10 mm bis 20 mm, vorzugsweise 12 mm bis 16 mm, beziehungsweise das der Kanal eine Breite von 10 mm bis 20 mm, vorzugsweise 12 mm bis 16 mm auf.

Der Wirkungsgrad der Sanitärwanneninstallation beträgt mindestens 20 %, und ist im Sinne des ersten Hauptsatzes der Thermodynamik für einen Wärmetauscher aus dem Verhältnis der aufgenommenen thermischen Energie des Kaltwassers zur abgegebenen thermischen Energie des warmen Duschwassers, also des Betrages der Temperaturerhöhung des Kaltwassers und des Betrages des Temperaturunterschiedes des warmen Duschwassers und des Kaltwassers vor einer Erwärmung, berechenbar.

Außerdem umfasst die vorliegende Erfindung eine Installationseinrichtung mit einer erfindungsgemäßen Sanitärwanneninstallation, die eine Mischarmatur umfasst und die eine Warmwasserleitung und eine Kaltwasserleitung, die an die Mischarmatur angeschlossen sind, umfasst, wobei die Kaltwasserleitung an die Mischarmatur und den Eingang des Leitelements angeschlossen ist und wobei der Ausgang des Leitelements über eine Verbindungsleitung an die Mischarmatur angeschlossen ist. Hierdurch kann das in dem Leitelement erwärmte Kaltwasser während des Duschens flexibel zugeschaltet werden.

In einer Ausführungsform umfasst die Mischarmatur ein Ventil, über das das Kaltwasser aus dem Leitelement zuschaltbar ist.

Die Erfindung wird nachfolgend anhand mehrerer Zeichnungen näher erläutert. Es zeigen:
- Fig. 1: einen Querschnitt einer Sanitärwanneninstallation gemäß einer Ausführungsform;
- Fig. 2: eine Explosionsansicht einer Sanitärwanneninstallation gemäß einer Ausführungsform;
- Fig. 3: eine Draufsicht einer Sanitärwanneninstallation gemäß einer Ausführungsform;
- Fig. 4: einen Querschnitt einer Sanitärwanneninstallation gemäß einer weiteren Ausführungsform;
- Fig. 5: eine Explosionsansicht einer Sanitärwanneninstallation gemäß einer weiteren Ausführungsform;
- Fig. 6: eine Draufsicht einer Sanitärwanneninstallation gemäß einer weiteren Ausführungsform.

Figur 1 zeigt einen Querschnitt einer Sanitärwanneninstallation 1. Es ist eine Sanitärwanne 2 dargestellt, die einen Abfluss 3 und einen Boden 4 als Duschfläche aufweist. Ein Leitelement 5 für Kaltwasser ist als Spirale oder Schnecke gewickelt und an eine Unterseite des Bodens 4 der Sanitärwanne 2 angeklebt, sodass der Boden 4 mit dem Leitelement 5 einen Wärmetauscher ausbildet. Der Boden 4 der Sanitärwanne 2 ist mit einem abgewinkelten Rand versehen. Die Sanitärwanne 2 ist aus einem gebogenen Stahlblech optional mit einer Emailbeschichtung hergestellt, kann aber auch aus einem anderen Material, wie Kunststoff hergestellt sein. Ferner kann die Sanitärwanne 2 statt als Duschwanne auch als Badewanne oder als Wachbecken ausgebildet sein.

Der Boden 4 ist zu dem Abfluss 3 leicht geneigt ausgebildet, sodass er zum Abfluss hin im Wesentlichen kegelstumpfartig verläuft und warmes Duschwasser über den Boden 4 zu dem Abfluss 3 fließen kann, Kaltwasser erwärmen kann, das durch das Leitelement 5 von einem Eingang 6 zu einem Ausgang 7 fließt. Zur Erhöhung eines Wirkungsgrades der Sanitärwanneninstallation 1, ist die der Unterseite des Bodens 4 zugewandte Kontaktfläche des Leitelements 5 im Wesentlichen parallel zur Unterseite des Bodens 4 ausgebildet, sodass das Leitelement 5 an der Unterseite des Bodens 4 anliegt.

In Figur 2 ist eine Explosionsansicht der Sanitärwanneninstallation 1 bei der Montage dargestellt. Das Leitelement 5 ist als Rohr ausgebildet, das in der Form einer Spirale mit Kurven, die in einer vertikalen Richtung geringfügig voneinander versetzt sind, um den Abfluss 3 im Boden 4 der Sanitärwanne 2 gewickelt ist. Das Leitelement 5 ist an seiner Oberseite im Wesentlichen parallel zum kegelstumpfartig zusammenlaufenden Boden 4 der Sanitärwanne 2 ausgerichtet. Das Rohr weist einen Außendurchmesser von 10 mm bis 20 mm, vorzugsweise 12 mm bis 16 mm auf und verläuft auf einer Fläche von 0.04 m² bis 2 m². Die Oberfläche des Rohrs, an der das Leitelement an die Sanitärwanne angeklebt wird, ist zylinderförmig, kann aber auch im Wesentlichen eben ausgebildet sein, beispielsweise bei einer mehreckigen Querschnittsform.

In Figur 3 ist eine Draufsicht einer Sanitärwanne 2 dargestellt. Der Boden 4 überdeckt das Leitelement 5 vollständig.

Figur 4 zeigt einen Querschnitt einer Sanitärwanneninstallation 1 gemäß einer weiteren Ausführungsform der vorliegenden Erfindung. Die dargestellte Sanitärwanneninstallation 1 umfasst eine Sanitärwanne 2, die einen Abfluss 3 und einen geneigten Boden 4 als Duschfläche aufweist. Ein modifiziertes Leitelement 15 ist als ein Materialstück ausgebildet, das mindestens einen nach oben offenen Kanal aufweist, durch den Kaltwasser geleitet werden kann. Das Leitelement 15 ist an eine Unterseite des Bodens 4 der Sanitärwanne 2 angeklebt, sodass der Boden 4 mit dem Leitelement 5 einen Wärmetauscher ausbildet. Warmes Duschwasser, dass über den Boden 4 zu dem Abfluss 3 fließen kann, kann Kaltwasser erwärmen, das durch den Kanal des Leitelements von einem Eingang 17 zu einem Ausgang 16 fließt. Die Unterseite des plattenförmigen Materialstücks ist im Wesentlichen eben ausgebildet, während der Kanal mäanderförmig um den gewinkelten Boden 4 geführt ist, wobei die dem Boden 4 zugewandte Seite des Leitelementes 15 im Wesentlichen parallel zur Unterseite des Bodens 4 verläuft und ebenfalls zum Abfluss 3 gewinkelt ausgebildet ist. Die Wände zwischen den Kanälen sind mit der Unterseite der Sanitärwanne 2 verklebt, so dass durch die Kanäle strömendes Wasser unmittelbar mit der Unterseite der Sanitärwanne 2 in Kontakt kommt.

In Figur 5 ist eine Explosionsansicht der Sanitärwanneninstallation 1 der Figur 4 dargestellt. Das Leitelement 5 ist als einstückiges Materialstück ausgebildet, das einen nach oben offenen Kanal aufweist, der mäanderförmig um den Abfluss 3 im Boden 4 der Sanitärwanne 2 geführt ist und der unter der gesamten Duschfläche verläuft. Statt eines mäanderförmigen Verlaufes kann der Kanal auch spiral- oder schneckenförmig verlaufen. Der Kanal weist eine Breite von 10 mm bis 20 mm und vorzugsweise von 12 mm bis 16 mm auf und verläuft auf einer Fläche von 0.04 m² bis 2 m².

In Figur 6 ist eine Draufsicht einer Sanitärwanne 2 gemäß einer weiteren Ausführungsform der vorliegenden Erfindung dargestellt. Der Boden 4 der Sanitärwanne 2 ist zum Abfluss 3 hin geneigt ausgebildet.

### Bezugszeichenliste

- 1: Sanitärwanneninstallation
- 2: Sanitärwanne
- 3: Ablauf
- 4: Boden
- 5: Leitelement
- 6: Eingang
- 7: Ausgang
- 15: Leitelement
- 16: Ausgang
- 17: Eingang

## Patentansprüche

1. Sanitärwanneninstallation, die eine Sanitärwanne (2) und ein Leitelement (5, 15) für Kaltwasser umfasst, wobei die Sanitärwanne (2) einen Boden (4) als Duschfläche und einem Abfluss (3) aufweist, und wobei das Leitelement (5, 15) einen Eingang und einen Ausgang umfasst, wobei das Leitelement (5, 15) unter dem Boden (4) der Sanitärwanne (2) angeordnet ist, sodass der Boden (4) und das Leitelement (5, 15) einen Wärmetauscher ausbilden und warmes Duschwasser, dass auf dem Boden zu dem Abfluss geführt werden kann, Kaltwasser erwärmen kann, dass von dem Eingang zu dem Ausgang durch das Leitelement fließen kann, **dadurch gekennzeichnet, dass** das Leitelement (5, 15) an eine Unterseite des Bodens (4) angeklebt ist.

2. Sanitärwanneninstallation nach Anspruch 1, **dadurch gekennzeichnet, dass** das Leitelement (5, 15) mit einem Klebstoff, der Kunstharz und Metallpulver umfasst, an den Boden angeklebt ist.

3. Sanitärwanneninstallation nach Anspruch 1 oder 2, **dadurch gekennzeichnet, dass** das Leitelement (5) mindestens ein Rohr umfasst.

4. Sanitärwanneninstallation nach Anspruch 1 oder 2, **dadurch gekennzeichnet, dass** das Leitelement (15) ein Materialstück umfasst, das mindestens einen nach oben offenen Kanal aufweist, durch den Kaltwasser geleitet werden kann.

5. Sanitärwanneninstallation nach einem der vorgehenden Ansprüche, **dadurch gekennzeichnet, dass** das Leitelement (5, 15) einen spiral- oder mäanderförmigen Verlauf aufweist.

6. Sanitärwanneninstallation nach einem der vorgehenden Ansprüche, **dadurch gekennzeichnet, dass** das Kaltwasser über eine Länge von 1 m bis 10 m durch das Leitelement (5, 15) geführt ist.

7. Sanitärwanneninstallation nach einem der vorgehenden Ansprüche, **dadurch gekennzeichnet, dass** die Oberseite des Leitelements (5, 15) eine Fläche von 0,04 m² bis 2 m² aufweist.

8. Sanitärwanneninstallation nach Anspruch 3, **dadurch gekennzeichnet, dass** das Leitelement (5) einen Außendurchmesser von 10 mm bis 20 mm, vorzugsweise 12 mm bis 16 mm aufweist.

9. Sanitärwanneninstallation nach Anspruch 4, **dadurch gekennzeichnet, dass** der Kanal eine Breite von 10 mm bis 20 mm, vorzugsweise 12 mm bis 16 mm aufweist.

10. Sanitärwanneninstallation nach einem der vorgehenden Ansprüche, **dadurch gekennzeichnet, dass** die Sanitärwanne (2) aus einem Stahlblech mit einer Emailbeschichtung hergestellt ist

11. Sanitärwanneninstallation nach einem der vorgehenden Ansprüche, **dadurch gekennzeichnet, dass** die der Unterseite des Bodens (4) zugewandte Kontaktfläche des Leitelements (5, 15) im Wesentlichen parallel zur Unterseite des Bodens (4) ausgebildet ist.

12. Sanitärwanneninstallation nach einem der vorhergehenden Ansprüche, **dadurch gekennzeichnet, dass** der Wärmetauscher das Kaltwasser mit einem Wirkungsgrad von mindestens 20 % anwärmt, der aus dem Verhältnis des Betrages der Temperaturerhöhung des Kaltwassers und des Betrages des Temperaturunterschiedes des warmen Duschwassers und des Kaltwassers vor einer Erwärmung berechenbar ist.

13. Sanitärwanneninstallation nach Anspruch 4 oder 9, **dadurch gekennzeichnet, dass** das Materialstück aus geschäumtem Kunststoff ausgebildet ist.

14. Installationseinrichtung mit einer Sanitärwanneninstallation nach einem der vorgehenden Ansprüche, die eine Mischarmatur umfasst und die eine Warmwasserleitung und eine Kaltwasserleitung, die an die Mischarmatur angeschlossen sind, umfasst, **dadurch gekennzeichnet, dass** die Kaltwasserleitung an die Mischarmatur und den Eingang des Leitelements angeschlossen ist und dass der Ausgang des Leitelements über eine Verbindungsleitung an die Mischarmatur angeschlossen ist.

15. Installationseinrichtung nach Anspruch 14, **dadurch gekennzeichnet, dass** die Mischarmatur ein Ventil umfasst, über das das Kaltwasser aus dem Leitelement zuschaltbar ist.
